# EUROPÄISCHE PATENTSCHRIFT

(11) **EP 0 234 367 B1**
(45) Veröffentlichungstag und Bekanntmachung des Hinweises auf die Patenterteilung: **23.06.1993**
(21) Anmeldenummer: 87101661.4
(22) Anmeldetag: 06.02.1987
(51) Int. Cl.: H01R 9/09, H01R 13/11

(54) **Kontaktfeder für eine elektrische Steckverbindungsleiste**
Spring contact for an electrical plug-in connection rail
Contact élastique pour bloc de connexion électrique

(30) Priorität: 26.02.1986 DE 3606198
(43) Veröffentlichungstag der Anmeldung: 02.09.1987
(73) Patentinhaber: SIEMENS AKTIENGESELLSCHAFT, 80333 München (DE)
(72) Erfinder: Seidel, Peter, D-8038 Gröbenzell (DE); Pelz, Leo, Ing. (grad.), D-8150 Holzkirchen (DE); Zell, Karl. Dipl.-Ing (FH), D-8134 Niederpöcking (DE); Thom, Günter, Dipl.-Ing (FH), D-8035 Gauting (DE)

(56) Entgegenhaltungen:
- EP-A- 0 054 377
- DE-A- 3 441 134
- US-A- 4 359 258
- IBM TECHNICAL DISCLOSURE BULLETIN, Band 12, Nr. 8, Januar 1970, Seite 1199, New York, US; F.V. LEGGE et al.: "Slip-on electrical connector"

## Beschreibung

Die Erfindung betrifft eine Kontaktfeder nach dem Oberbegriff des Anspruchs 1.

Kontaktfedern für elektrische Steckverbindungsleisten sind dafür vorgesehen, den elektrischen Kontakt zu einem mit der Steckverbindungsleiste verbundenen Leiterplatte herzustellen. Durch derartige Kontaktfedern fließende Ströme werden dabei gewöhnlich auf nur einen Anschlußpunkt der Leiterplatte geleitet. Bei höheren, durch eine Kontaktfeder zu führende Ströme sind jedoch bei bestimmten Anwendungsfällen Teilströme auf verschiedene Anschlußpunkte der Leiterplatte zu leiten. Dies kann zwar durch entsprechende Ausformung der Leiterbahnen auf der Leiterplatte geschehen, ist aber mit dem Nachteil eines Flächenverbrauchs auf der Leiterplatte verbunden. Im übrigen kann eine mechanische Beschädigung von den Kontakt zur Leiterplatte herstellenden Anschlußfahnen der Kontaktfeder den elektrischen Widerstand des Strompfades erheblich ansteigen lassen und weitere Beschädigungen der Anschlußfahne sowie Funktionsstörungen sogar den Ausfall angeschlossener elektrischer Schaltungsteile auslösen.

Aus der DE-A1-34 41 134 sind bereits zwei Kontaktfedern eines Prüfsteckers bekannt, mit dem Meß- und Prüfeinrichtungen an Schaltungen von gedruckten Leiterplatten angeschlossen werden. Die zwei aus Polaritätsgründen rechtwinklig zueinanderstehenden und in einem Stanzvorgang aus einem Blechband hergestellten Kontaktfedern weisen über Längs- und Querstege miteinander verbundene Anschlußteile und Kontaktfederteile auf. Die Kontaktfederteile, an die die Meß- und Prüfeinrichtungen angeschlossen werden, sind in einer doppelkammerigen Steckverbindungsleiste (Gehäuse) elektrisch isoliert angeordnet. Die Anschlußteile sind elektrisch unisoliert und werden für den elektrischen Anschluß der Leiterplatte an die Meß- und Prüfeinrichtungen in korrespondierende Aufnahmeöffnungen der Leiterplatte verlötet.

Aus der EP-A3-00 54 377 ist eine Stromverteilungsanordnung bekannt, mit der hohe elektrische Leistungen beispielsweise an gedruckte Leiterplatten abgegeben werden. Hierfür enthält die Stromverteilungsanordnung ein isolierendes Gehäuse mit einem darin lösbar angeordneten, U-förmig ausgebildeten metallischen, beispielsweise aus Kupfer hergestellten Stromverteilungsrahmen. Der Stromverteilungsrahmen weist eine Vielzahl von Anschlußfahnen, die in entsprechende Öffnungen des Gehäuses eintauchen und zusätzlich beim Anbringen der Stromverteilungsanordnung auf eine gedruckte Leiterplatte in Aufnahmeöffnungen der Leiterplatte einpreßbar sind. Für die Zuführung der elektrischen Leistung ist auf dem Stromverteilungsrahmen eine Bohrung vorgesehen, durch die ein Stromversorgungskabel befestigbar ist.

Aus der US-A-4,405,189 ist eine Kontaktfeder für elektrische Steckverbindungsleisten bekannt, mit der einer Leiterplatte hohe elektrische Leistungen zugeführt werden. Die Kontaktfeder weist dazu neben einem Kontaktfederteil ein Anschlußteil mit mindestens zwei Anschlußfahnen auf, die in je eine korrespondierende Aufnahmeöffnung der Leiterplatte verlötet werden. Das Kontaktfederteil seinerseits dient als Aufnahme für einen die elektrische Leistung zuführenden Kontaktstift, bei dem zwei Federschenkel den Kontaktstift für die notwendige elektrische Verbindung seitlich erfassen.

Aus dem vorstehenden druckschriftlich erfaßten Stand der Technik ist es jedoch nicht bekannt, Kontaktfedern für elektrische Steckverbindungsleisten bezüglich des elektrischen Widerstands zu dimensionieren.

Der Erfindung liegt die Aufgabe zugrunde, Kontaktfedern für elektrische Steckverbindungsleisten aufzubauen, die bezüglich des elektrischen Widerstands dimensioniert und damit für höhere Ströme geeignet sind.

Diese Aufgabe wird erfindungsgemäß durch die im kennzeichnenden Teil des Patentanspruchs 1 angegebenen Merkmale gelöst.

Zur Bildung von Teilströmen aus einem relativ hohen, durch eine Kontaktfeder zu leitenden Gesamtstrom sind keine besonderen Leiterbahnen auf der Leiterplatte vorzusehen. Werden dagegen die auf der Leiterplatte getrennt geführten Teilströme zu einem Gesamtstrom verknüpft, so wirken sich bei der erfindungsgemäßen Kontaktfeder mechanische Beschädigungen an einer von mehreren Anschlußfahnen in geringerem Umfang aus als mechanische Beschädigungen, die an einer einziger Anschlußfahne einer Kontaktfeder auftreten würden. In diesem Zusammenhang ist es vorgesehen, daß ein einem einzuführenden Kontaktstift zugewandtes Kontaktfederteil derart ausgeformt ist, daß dessen elektrischer Widerstand dem elektrischen Widerstand des Anschlußteiles entspricht.

Weitere Vorteilhafte Weiterbildungen der erfindungsgemäßen Kontaktfeder ergeben sich aus den Unteransprüchen sowie aus der nachfolgenden Beschreibung eines Ausführungsbeispieles der Erfindung.

Nachfolgend wird anhand eines in der Zeichnung dargestellten Ausführungsbeispieles die Erfindung näher erläutert.

Es zeigen
Figur 1 eine Seitenansicht der erfindungsgemäßen Kontaktfeder,
Figur 2 eine Draufsicht der Kontaktfeder,
Figur 3 eine Ansicht der einem einzuführenden Kontaktstift zugewandten Seite der Kontaktfeder,
Figur 4 einen Querschnitt durch die Einpreßzone einer Anschlußfahne der Kontaktfeder.

Die in Figur 1 dargestellte Kontaktfeder für eine elektrische Steckverbindungsleiste weist je drei symmetrisch zur Einsteckachse eines einzuführenden Kontaktstiftes angeordnete Anschlußfahnen 1 auf. Die Anschlußfahnen 1 bilden in ihrer Gesamtheit das dem elektrischen Anschluß an eine mit der Steckverbindungsleiste verbundene Leiterplatte dienende Anschlußteil. Steckverbindungsleiste und Leiterplatte sind in den Figuren nicht dargestellt. Das Anschlußteil der Kontaktfeder gemäß der Erfindung kann mindestens zwei, in je eine korrespondierende Aufnahmeöffnung der Leiterplatte einpreßbare oder lötbare,der Stromverteilung dienende Anschlußfahnen 1 aufweisen.

Die Kontaktfeder ist vorzugsweise als einteiliger Körper ausgebildet, an dessen der Einstecköffnung abgewandten Seite die Anschlußfahnen 1 angeordnet sind. Sie sind wie unten detalliert beschrieben, bei Anwendung der Einpreßtechnik in ihrem Einpreßbereich 2 V-förmig gebogen, um das Einpressen in je eine korrespondierende Leiterplattenaufnahmeöffnung schon mit geringer Einpreßkraft zu ermöglichen und dabei eine sichere Kontaktierung zu gewährleisten. Die beiden den V-förmigen Bereich bildenden Seitenschenkel 3 und 4 laufen zum freien Ende jeder Anschlußfahnen 1 schräg aufeinander zu.

Die Kontaktfeder kann an ihrem, einem einzuführenden Kontaktsift zugewandten Teil in unterschiedlicher Weise ausgeformt sein. Dieser Teil der Kontaktfeder kann aus zwei zur Einsteckachse symmetrisch angeordneten Federschenkeln 5 bestehen, deren Ausformung in den Figuren 1, 2 und 3 dargestellt ist. Die Federschenkel 5 weisen an ihrer Unterseite Zentriernasen 6 auf, die im eingebautem Zustand mit Vorspannung an einem Zentriersteg anliegen, wodurch die Feder zur Steckkraftminderung vorgeöffnet wird und gegen Hinterstecken geschützt ist.

Die Kontaktfeder weist im Bereich der Einstecköffnung einen federnden Steg 7 auf, der zur Montage der Kontaktfeder in die Steckverbindungsleiste in einen entsprechend ausgeformten Schlitz eingeführt wird. Dabei drückt mindestens ein kuppenförmiges Rastelement 8 gegen die Kontaktfederaufnahmeöffnung in der Steckverbindungsleiste.

Das beschriebene Zusammenwirken der Zentriernasen 6, des Stegs 7 und der Rastelemente 8 mit der Aufnahmeöffnung der Steckverbindungsleiste ermöglicht beschränkte Bewegungen der Kontaktfeder gegen die Steckverbindungsleiste beim Ein- bzw. Ausstecken eines Kontaktstiftes, ohne daß der Halt der Kontaktfeder in der Steckverbindungsleiste beeinträchtigt wird. Auf diese Weise werden auch Herstellungstoleranzen der zusammenwirkenden Teile ausgeglichen.

Die Kontaktfeder ist erfindungsgemäß an ihrem einem einzuführenden Kontaktstift zugewandten Teil so ausgeformt, daß dessen elektrischer Widerstand dem elektrischen Widerstand des Anschlußteils entspricht. Wenn die Kontaktfeder nur aus einem Material wie beispielsweise Kupfer besteht, bzw. wenn sie mindestens in ihrem stromdurchflossenen Bereich aus dem gleichen Material oder aus unterschiedlichen Materialien gleicher elektrischer Leitfähigkeit besteht, so hängt der elektrische Widerstand des einem einzuführenden Kontaktstift zugewandten Kontaktfederteils und des Anschlußteils nur von der Ausformung der beiden Teile ab. Bei gleicher Materialdicke, wie beispielsweise bei einem gleichmäßigen, für die gesamte Kontaktfeder benutzten Kupferblech hängt der elektrische Widerstand von der Ausformung der Oberfläche der stromdurchflossenen Kontaktfederteile ab.

Die Anschlußfahnen 1 dienen der Stromverteilung des durch Kontaktstift und des ihm zugewandten Teils der Kontaktfeder zugeführten Stroms. Durch jede Anschlußfahne 1 fließt ein Teilstrom des Gesamtstroms. Die Teilströme werden über die Anschlußfahne 1 in korrespondierende metallisierte Aufnahmeöffnungen auf der Leiterplatte geführt, von wo die Teilströme auf seperaten Leiterbahnen den vorgesehenen stromverbrauchenden Schaltungsteilen zugeführt werden können. Einzelne Leiterbahnen können jedoch auch unmittelbar zusammengeführt werden, um mehrere Teilströme zu verknüpfen.

Der Einpreßbereich 2 der Anschlußfahne 1, der beispielsweise V-förmig ausgebildet sein kann, wird von zwei Seitenschenkeln 3 und 4 gebildet. Zum freien Ende der Anschlußfahne 1 hin, ist der Einpreßbereich 2 durch die schräg aufeinander zulaufenden Seitenschenkel 3 und 4 begrenzt.

Auf der anderen Seite wird der V-förmige Einpeßbereich durch kragenförmige Verbreiterungen begrenzt. Die kragenförmigen Verbreiterungen dienen dazu, ein Einpreßwerkzeug anzusetzen.

Beim Einpressen einer Anschlußfahne 1 in eine hier nicht dargestellte metallisierte Leiterplattenaufnahmeöffnung entstehen zwischen dem V-förmigen Profil der Einpreßzone und der Lochlaibung drei Berührungszonen, nämlich je eine Berührungszone an den äußeren Kanten der beiden Seitenschenkel 3 und 4 sowie eine Berührungszone am Biegewulst. Aufgrund des Öffnungswinkels des V-förmigen Einpreßbereiches drückt sich dieser beim Einpressen im Bereich der Toleranzen der Durchmesser der Leiterplattenaufnahmeöffnungen zusammen, wobei sich eine Restfederung ergibt, die eine sichere Kontaktgabe gewährleistet. Durch löffelförmige Begrenzungen des Einpreßbereiches 2 an beiden Seiten weist die Anschlußfahne 1 gleichzeitig die gewünschte Steifheit und Stabilität auf. Die Einpreßkräfte können sicher auf die beiden Seitenschenkel 3 und 4 übertragen werden, da der eine Endbereich des V-förmigen Einpreßbereiches zwischen den kragenförmigen Verbreiterungen zu liegen kommt.

Bei eine anmeldungsgemäße Kontaktfeder sind die äußeren Kanten der beiden Seitenschenkel 3 und 4 der Anschlußfahne 1 abgerundet. Gleichzeitig bilden die zum freien Ende der Anschlußfahne 1 hin schräg aufeinander zulaufenden Seitenschenkel 3 und 4 eine im wesentlichen abgerundete Spitze, die beim Einführen der Anschlußfahne 1 in die Leiterplattenaufnahmeöffnung mittig auf die Öffnung auftrifft. Dadurch ist sichergestellt, daß die Anschlußfahnen 1 zielgenau und sanft in die korrespondierenden Öffnungen eingleiten können, wodurch ein unnötiges Spanabheben von der metallisierten Laibung der in der Leiterplatte angeordneten Aufnahmeöffnung vermieden wird.

FIG 2 zeigt eine Draufsicht der Kontaktfeder mit insgesamt sechs Anschlußfahnen 1, die jeweils Seitenschenkel 3 und 4 aufweisen, mit Federschenkeln 5, einem als federnder Steg ausgebildeten Befestigungselement 7 sowie zwei Rastelementen 8, die bei kuppenförmiger Ausbildung eine kreisförmige Basis aufweisen. Die in FIG 2 dargestellten Federschenkel 5 laufen konisch auf die Einstecköffnung zu und weisen an ihrem Einstecköffnung unmittelbar zugewandten Teil in etwa halbkreisförmige, nach außen geöffnete Verformungen auf, die eine sichere Kontaktierung eines einzuführenden Kontaktstiftes mit der Kontaktfeder gewährleisten. Die nicht bezifferte kreisrunde Öffnung in der Mitte der Kontaktfederoberfläche kann dazu dienen, ein der Verbindung mit der Steckverbindungsleiste dienendes Befestigungselement, wie beispielsweise eine Schraube, aufzunehmen.

FIG 3 zeigt eine Ansicht der einem einzuführenden Kontaktstift zugewandten Seite der Kontaktfeder mit Anschlußfahnen 1, die einen Einpreßbereich 2 aufweisen, mit Federschenkeln 5, Zentriernasen 6, dem federnden Steg 7 sowie mit zwei zu der Einsteckachse symmetrisch angeordneten Rastelementen 8. Die Kontaktfeder kann an ihrer der Einstecköffnung gegenüberliegenden Seite geöffnet sein, um Kontaktstifte unterschiedlicher Länge aufzunehmen. Dabei können die Kontaktstifte länger ausgebildet sein als die korrespondierende Kontaktfeder.

FIG 4 zeigt einen Querschnitt durch die Einpreßzone 2 einer Anschlußfahne 1 der Kontaktfeder. Als besonders vorteilhaft hat sich für die Seiterschenkel 3 und 4 ein Winkel von 60° herausgestellt. Bei der erfindungsgemäßen Kontaktfeder ergibt sich aufgrund ihrer besonderen Form, daß die Einpreßkraft gleich der Ausziehkraft ist, was sich als vorteilhaft erweist, wenn aus irgendeinem Grund defekte Kontaktfedern ausgewechselt werden müssen.

## Patentansprüche

1. Kontaktfeder für eine elektrische Steckverbindungsleiste mit einem dem elektrischen Anschluß an eine mit der Steckverbindungsleiste verbundene Leiterplatte dienenden Anschlußteil, das mindestens zwei in je eine korrespondierende Aufnahmeöffnung der Leiterplatte einpreßbare oder lötbare, der Stromverteilung dienende Anschlußfahnen (1) umfaßt, **dadurch gekennzeichnet,** daß ein einem einzuführenden Kontaktstift zugewandtes Kontaktfederteil (5, 6) derart ausgeformt ist, daß dessen elektrischer Widerstand dem elektrischen Widerstand des Anschlußteiles entspricht.

2. Kontaktfeder nach Anspruch 1, **dadurch gekennzeichnet,** daß das Kontaktfederteil (5, 6) zwei zur Einsteckrichtung symmetrisch angeordnete Federschenkel (5) aufweist.

3. Kontaktfeder nach einem der vorhergehenden Ansprüche, **dadurch gekennzeichnet,** daß die Anschlußfahnen (1) im Einpreßbereich (2) V-förmig gebogene Seitenschenkel (3, 4) aufweisen, die zum freien Ende der Anschlußfahnen (1) schräg aufeinander zulaufen.

4. Kontaktfeder nach einem der vorhergehenden Ansprüche, **dadurch gekennzeichnet,** daß der Einpreßbereich (2) der Anschlußfahnen (1) zum unfreien Ende hin von zwei gegenüberliegenden kragenförmigen Verbreiterungen begrenzt ist.

5. Kontaktfeder nach einem der vorhergehenden Ansprüche, **dadurch gekennzeichnet,** daß die zum freien Ende der Anschlußfahnen (1) hin schräg aufeinander zulaufenden Seitenschenkel (3, 4) eine im wesentlichen abgerundete Spitze bilden, die beim Einführen der Anschlußfahnen (1) in die Leiterplatte in der Bohrungsmitte verläuft.

6. Kontaktfeder nach einem der vorhergehenden Ansprüche, **dadurch gekennzeichnet,** daß die beiden den V-förmigen Bereich bildenden Seitenschenkel (3, 4) einen Winkel von 60° bilden.

7. Kontaktfeder nach einem der vorhergehenden Ansprüche, **dadurch gekennzeichnet,** daß die äußeren Kanten der beiden Seitenschenkel (3, 4) abgerundet sind.

8. Kontaktfeder nach einem der Ansprüche 2 bis 7, **dadurch gekennzeichnet,** daß jeder Federschenkel (5) eine Zentriernase (6) aufweist.

9. Kontaktfeder nach einem der Ansprüche 2 bis 8, **dadurch gekennzeichnet,** daß sie an ihrem einem einzuführenden Kontaktstift zugewandtem Teil zusätzlich zu den Federschenkeln (5) ein Befestigungselement (7) aufweist.

10. Kontaktfeder nach Anspruch 9, **dadurch gekennzeichnet,** daß das Befestigungselement (7) als federnder Steg ausgebildet ist.

11. Kontaktfeder nach Anspruch 9 oder 10, **dadurch gekennzeichnet,** daß das Befestigungselement (7) mindestens ein Rastelement (8) aufweist.

12. Kontaktfeder nach Anspruch 11, **dadurch gekennzeichnet,** daß jedes Rastelement (8) kuppenförmig ausgebildet ist.

13. Kontaktfeder nach einem der vorhergehenden Ansprüche, **dadurch gekennzeichnet,** daß die Kontaktfeder an ihrer der Einstecköffnung gegenüberliegenden Seite geöffnet ist.

## Claims

1. Contact spring for an electrical plug connecting strip having a connecting part which is used for the electrical connection to a printed-circuit board connected to the plug connecting strip and comprises at least two connecting tabs (1) which can be pressed or soldered into in each case one corresponding retaining opening on the printed-circuit board and are used for power distribution, characterised in that a contact spring part (5, 6) which faces a contact pin which is to be inserted is formed out in such a manner that its electrical resistance corresponds to the electrical resistance of the connecting part.

2. Contact spring according to Claim 1, characterised in that the contact spring part (5, 6) has two spring limbs (5) which are arranged symmetrically with respect to the insertion direction.

3. Contact spring according to one of the preceding claims, characterised in that the connecting tabs (1) have side limbs (3, 4) in the pressing-in region (2), which side limbs (3, 4) are bent in a V shape and run obliquely towards one another towards the free end of the connecting tabs (1).

4. Contact spring according to one of the preceding claims, characterised in that the pressing-in region (2) of the connecting tabs (1) is bounded towards the end which is not free by two opposite collar-shaped broadened regions.

5. Contact spring according to one of the preceding claims, characterised in that the side limbs (3, 4) which run obliquely towards one another towards the free end of the connecting tabs (1) form an essentially rounded tip which runs in the centre of the hole when the connecting tabs (1) are inserted into the printed-circuit board.

6. Contact spring according to one of the preceding claims, characterised in that the two side limbs (3, 4) which form the V-shaped region form an angle of 60°.

7. Contact spring according to one of the preceding claims, characterised in that the outer edges of the two side limbs (3, 4) are rounded.

8. Contact spring according to one of Claims 2 to 7, characterised in that each spring limb (5) has a centring lug (6).

9. Contact spring according to one of Claims 2 to 8, characterised in that, on its part which faces a contact pin which is to be inserted, it has an attachment element (7) in addition to the spring limbs (5).

10. Contact spring according to Claim 9, characterised in that the attachment element (7) is constructed as a sprung web.

11. Contact spring according to Claim 9 or 10, characterised in that the attachment element (7) has at least one latching element (8).

12. Contact spring according to Claim 11, characterised in that each latching element (8) is constructed in the form of a dome.

13. Contact spring according to one of the preceding claims, characterised in that the contact spring is open on its side opposite the insertion opening.

## Revendications

1. Ressort de contact pour une barrette de connexion électrique comportant une partie de raccordement qui est utilisée pour établir le raccordement électrique avec une plaquette à circuits imprimés raccordée à la barrette de connexion, et qui comprend au moins deux languettes de raccordement (1) qui peuvent être emmanchées à force ou soudées dans des ouvertures de logement correspondantes respectives de la plaquette à circuits imprimés et servent à répartir le courant, caractérisé par le fait qu'une partie (5, 6) du ressort de contact, qui est tournée vers une tige de contact devant être introduite, est conformée de telle sorte que sa résistance électrique correspond à la résistance électrique de la partie de raccordement.

2. Ressort de contact suivant la revendication 1, caractérisé par le fait que la partie (5, 6) du ressort de contact comporte deux branches de ressort (5) symétriques par rapport à la direction d'enfichage.

3. Ressort de contact suivant l'une des revendications précédentes, caractérisé par le fait que les languettes de raccordement (1) possèdent, dans la zone de montage à force (2), des branches latérales (3, 4) repliées en forme de V, qui se rapprochent obliquement l'une de l'autre en direction de l'extrémité libre des languettes de raccordement (1).

4. Ressort de contact suivant l'une des revendications précédentes, caractérisé par le fait que la zone d'insertion à force (2) des languettes de raccordement (1) est limitée, en direction de l'extrémité non libre, par deux élargissements opposés en forme de collets.

5. Ressort de contact suivant l'une des revendications précédentes, caractérisé par le fait que les branches latérales (3, 4), qui se rapprochent obliquement l'une de l'autre en direction de l'extrémité libre des languettes de raccordement (1), forment une pointe sensiblement arrondie, qui s'étend au centre du perçage, lors de l'insertion des languettes de raccordement (1) dans la plaquette à circuits imprimés.

6. Ressort de contact suivant l'une des revendications précédentes, caractérisé par le fait que les deux branches latérales (3, 4), qui forment la zone en forme de V, font un angle de 60°.

7. Ressort de contact suivant l'une des revendications précédentes, caractérisé par le fait que les bords extérieurs des deux branches latérales (3, 4) sont arrondis.

8. Ressort de contact suivant l'une des revendications 2 à 7, caractérisé par le fait que chaque branche (5) du ressort possède un ergot de centrage (6).

9. Ressort de contact suivant l'une des revendications 2 à 8, caractérisé par le fait que sur sa partie tournée vers une tige de contact devant être insérée, il comporte, en plus ces branches (5), un élément de fixation (7).

10. Ressort de contact suivant la revendication 9, caractérisé par le fait que l'élément de fixation (7) est réalisé sous la forme d'une barrette élastique.

11. Ressort de contact suivant la revendication 9 ou 10, caractérisé par le fait que l'élément de fixation (7) possède au moins un élément d'encliquetage (8).

12. Ressort de contact suivant la revendication 11, caractérisé par le fait que chaque élément d'encliquetage (8) est réalisé en forme de coupelle.

13. Ressort de contact suivant l'une des revendications précédentes, caractérisé par le fait que le ressort de contact est ouvert sur sa face tournée à l'opposé de l'ouverture d'enfichage.
